# EUROPÄISCHE PATENTSCHRIFT

(11) **EP 0 553 724 B1**
(45) Veröffentlichungstag und Bekanntmachung des Hinweises auf die Patenterteilung: **01.03.1995**
(21) Anmeldenummer: 93100943.5
(22) Anmeldetag: 22.01.1993
(51) Int. Cl.: B65H 33/02, B65H 31/06

(54) **Verfahren und Vorrichtung zur Herstellung definierter Stapel gefalzter oder ungefalzter Blätter oder blattförmiger Gegenstände**
Method and device for the production of defined piles of folded or unfolded sheets or sheet-like material
Procédé et dispositif pour fabriquer des piles bien déterminées de feuilles pliées ou non-pliées ou d'objets sous forme de feuilles

(30) Priorität: 30.01.1992 DE 4202540
(43) Veröffentlichungstag der Anmeldung: 04.08.1993
(73) Patentinhaber: BIELOMATIK LEUZE GmbH + Co., D-72639 Neuffen (DE)
(72) Erfinder: Arendes, Bernd, W-4006 Erkrath 2 (DE); Hallwas, Karl, W-4018 Langenfeld (DE); Kirsch, Klaus, W-6589 Nohen (DE); Lieverdink, Johannes, NL-7021 XG Zelhem (NL); Zindorf, Manfred, W-4018 Langenfeld (DE)
(74) Vertreter: Stenger, Watzke & Ring Patentanwälte

(56) Entgegenhaltungen:
- EP-A- 0 384 255
- WO-A-92/21599
- CH-A- 607 979
- DE-A- 2 033 326
- DE-A- 3 638 197
- US-A- 2 815 950

## Beschreibung

Die Erfindung betrifft ein Verfahren zur Herstellung definierter Stapel gefalzter oder ungefalzter Blätter oder blattförmiger Gegenstände, bei dem die vereinzelt zugeführten Blätter auf einer horizontalen Unterlage stehend abgelegt werden und die Trennung in einzelne Stapel durch eine mit Stapelbildungsgeschwindigkeit parallel zu der Unterlage verformbare Trennstütze erfolgt, die zur Bildung einer den Stapelanfang definierenden ersten Trennebene sowie einer das Stapelende definierenden zweiten Ebene aufeinanderfolgend quer zur Längserstreckung der Unterlage in den Stapelquerschnitt einfährt, wobei in jede der beiden auf diese Weise gebildeten Trennebenen jeweils eine weitere Stütze vollständig einfährt.

Ein Verfahren zur Herstellung definierter Stapel dieser Art ist in der DE 27 32 837 C2 beschrieben. Die Vereinzelung der Blätter in einzelne Stapel erfolgt bei diesem Verfahren durch eine Mehrzahl an einem umlaufenden Kettenband befestigter Trennstützen. Das Einfahren der Trennstützen in die Stapelebene erfolgt im Bereich der Umlenkung des Kettenbandes. Sobald ein an der vorhergehenden Trennstütze anliegender Blattstapel die erforderliche Größe erreicht hat, wird die nachfolgende, sich unmittelbar hinter dem Umlenkpunkt des Kettenbandes befindende Trennstütze mittels einer unter Vorspannung stehenden Kolben-Feder-Einheit kurzzeitig beschleunigt, bis sie sich an die Rückseite des gebildeten Stapels anlegt und hierdurch die hintere Trennebene bildet. Nachteilig bei diesem bekannten Verfahren ist, daß die Trennstützen jeweils einen gleichen Abstand zueinander aufweisen und daher Anpassungen hinsichtlich der gewünschten Länge des Produktstapels nur durch größere Umbaumaßnahmen möglich sind. Auch Größenanpassungen hinsichtlich der Höhe und der Breite der Blätter erfordern Umbauten an sämtlichen Trennstützen. Von Nachteil ist ferner, daß mit dem bekannten Verfahren lediglich eine Unterteilung der einzelnen Produktstapel, nicht jedoch eine Vereinzelung der insoweit unterteilten Produktstapel zum Zwecke der weiteren Verarbeitung möglich ist.

Ein Verfahren zur Herstellung definierter Stapel von Blättern ist ferner aus der EP-A 0 384 255 bekannt. Die ankommenden Bögen werden hierbei auf einem endlosen Förderband abgelegt, wobei in etwa in dessen Mitte eine Trennung der einzelnen Stapel erfolgt. Hierzu wird eine zweiteilige Trennstütze von der Seite her in den Stapelquerschnitt eingefahren, worauf die beiden Teilstützen zunächst gespreizt werden. In den hierdurch gebildeten Spalt in dem Stapelquerschnitt fährt von unten her eine Rückhaltestütze ein. Diese Rückhaltestütze ist ausschließlich in den Stapelquerschnitt ein- und wieder ausfahrbar, nicht jedoch in Längsrichtung des Förderbandes beweglich. Sie dient dazu, den weiterhin nachrückenden, neugebildeten Stapel vorläufig zurückzuhalten, nachdem sich die zweiteilige Trennstütze wieder zurückgezogen hat. Allerdings werden vor diesem Zurückziehen zunächst doppelte Transportstützen von oben her in den Stapelquerschnitt eingefahren. Nach dem Zurückbewegen der Trennstütze werden die beiden Transportstützen aufeinander zu bewegt, wobei sie den gebildeten Stapel zwischen sich aufnehmen und einer nachgeordneten Verpackungsvorrichtung zuführen. Bis zur Aufnahme des Stapels durch die Transportstützen erfolgt die Abstützung des vorderen Stapelendes durch eine auf der Unterlage verschiebbare Vorderstütze. Diese ist nicht angetrieben, sondern liegt unter ihrem Eigengewicht reibschlüssig auf dem Transportband auf. Nachdem der gebildete Stapel entnommen ist, wird die Vorderstütze wieder zurückgezogen, bis sich diese wieder an die Vorderseite des nächstfolgenden Stapels anlegt. Schließlich wird auch die Rückhaltestütze wieder aus dem Stapelquerschnitt zurückgezogen, worauf das Verfahren von neuem einsetzt.

Zur Realisierung des in der EP-A 0 384 255 beschriebenen Stapelverfahrens ist eine große Anzahl an Stützen erforderlich. Ferner ist zum Ablegen der gebildeten Stapel ein endloses Förderband erforderlich, so daß das Verfahren sowie die Vorrichtung gemäß EP-A 0 384 255 relativ aufwendig ist.

Der Erfindung liegt die **Aufgabe** zugrunde, ein vereinfachtes Verfahren zur Herstellung definierter Stapel gefalzter oder ungefalzter Blätter oder blattförmiger Gegenstände zu schaffen.

Zur **Lösung** dieser Aufgabe wird vorgeschlagen, daß die von der Trennstütze gebildeten Trennebenen vor dem Einfahren der weiteren Stützen von einer vollständig in die Trennebenen einfahrenden Übergabestütze aufrechterhalten werden, und die Übergabestütze durch Bewegung entlang der Unterlage zunächst in die erste Trennebene zur Übergabe des Stapelanfangs an die eine der weiteren Stützen, und anschließend in die zweite Ebene zur Übergabe des Stapelendes an die andere der weiteren Stützen verfahren wird.

Da das erfindungsgemäße Verfahren mit lediglich einer Trennstütze arbeitet, sind zur Änderung der Länge des Produktstapels keine Umbaumaßnahmen erforderlich. Die Länge des Produktstapels wird vielmehr frei veränderlich durch Wahl jenes Zeitpunktes festgelegt, zu dem die Trennstütze zum zweiten Mal und unter Bildung der zweiten Trennebene in den Stapelquerschnitt einfährt. Von Vorteil ist ferner, daß mittels der beiden weiteren Stützen der bereits unterteilte Produktstapel vereinzelt und einer nachgeschalteten Verarbeitung zugeführt werden kann.

Eine Weiterbildung des Verfahrens sieht vor, daß die Trennstütze mittels einer unter Vorspannung stehenden Einrichtung in den Stapelquerschnitt eingefahren wird. Dadurch ist es möglich, die Trennstütze zur Bildung der Trennebenen mit hoher Geschwindigkeit in den Stapelquerschnitt einzufahren und somit eine sichere Unterteilung zweier Produktstapel vorzunehmen.

Vorzugsweise erfolgt die Freigabe der unter Vorspannung stehenden Einrichtung durch Betätigung eines Sperrgliedes.

Um die für eine Weiterverarbeitung und insbesondere Verpackung der Produktstapel erforderliche Stapeldichte zu erhalten, wird mit einer Weiterbildung des Verfahrens vorgeschlagen, daß, nachdem die beiden weiteren Stützen in den Stapelquerschnitt eingefahren sind, sich die das Stapelende definierende Stütze mit größerer Geschwindigkeit parallel zu der Unterlage bewegt als die den Stapelanfang definierende Stütze.

Um einen kontinuierlichen und damit produktschonenden Verfahrensablauf zu erzielen, erfolgt das Einfahren der Übergabestütze während sich die Trennstütze und die Übergabestütze mit Stapelbildungsgeschwindigkeit parallel zu der Unterlage bewegen. Auch das Einfahren jeder der beiden weiteren Stützen erfolgt, während sich die Übergabestütze und die jeweilige weitere Stütze mit Stapelbildungsgeschwindigkeit parallel zu der Unterlage bewegen.

Bei einer Ausgestaltung des Verfahrens ist schließlich vorgesehen, daß die Bewegung der Trennstütze, der Übergabestütze und der weiteren Stützen mit Hilfe von Stellzylindern erfolgt.

Die Erfindung betrifft ferner eine Vorrichtung zur Herstellung definierter Stapel gefalzter oder ungefalzter Blätter oder blattförmiger Gegenstände, mit einer die einzeln zugeführten Blätter auf einem horizontalen Tisch stehend ablegenden Zuführeinrichtung, einer in Längsrichtung des Tisches verfahrbaren Trennstütze zur Bildung einer definierten Trennebene zwischen aufeinanderfolgenden Stapeln sowie mindestens zwei weiteren, unabhängig von der Bewegung der Trennstütze in Längsrichtung des Tisches verfahrbaren Stützen, die ebenso wie die Trennstütze bis zum vollständigen Einfahren in den Stapelquerschnitt quer verfahrbar ausgebildet sind und dem Abtransport des fertigen Stapels dienen.

Zur Lösung der weiteren **Aufgabe,** eine zur Durchführung des vorgenannten Verfahrens besonders geeignete Vorrichtung zu schaffen, wird vorgeschlagen, daß zusätzlich zu der Trennstütze und den beiden weiteren Stützen eine Übergabestütze vorhanden ist, die in Längsrichtung des Tisches einerseits bis in eine Ebene mit der Trennstütze und andererseits bis in eine Ebene mit jeder der beiden weiteren Stützen verfahrbar ist.

Diese Vorrichtung erfährt ihre Weiterbildung dadurch, daß die weiteren Stützen mittels einer Relativführung horizontal zueinander verfahrbar sind und die weiteren Stützen sowie die Relativführung auf einer horizontalen Hauptführung verfahrbar angeordnet sind.

Die Trennstütze ist vorzugsweise mit dem Kolben eines Druckzylinders verbunden, wobei ein Sperrglied die Verriegelung der Trennstütze in deren Ruhestellung übernimmt.

Im Hinblick auf eine räumliche Trennung der einzelnen Bewegungsabläufe ist es von Vorteil, wenn die Übergabestütze auf der der Trennstütze und den beiden weiteren Stützen gegenüberliegenden Seite des Tisches angeordnet ist.

Zur Realisierung der einzelnen Bewegungsabläufe wird ferner vorgeschlagen, daß der Tisch eine Mehrzahl in Längsrichtung verlaufender Schlitze aufweist. Die Übergabestütze sowie die beiden weiteren Stützen sind vorzugsweise nach Art eines Rechens aufgebaut, wobei deren Finger jeweils oberhalb beziehungsweise unterhalb der Schlitze angeordnet sind, während die Finger der ebenfalls nach Art eines Rechens aufgebauten Trennstütze jeweils oberhalb beziehungsweise unterhalb der horizontalen Flächen des Tisches angeordnet sind. Um die weiteren Stützen auch dann sicher von der Übergabestütze trennen zu können, wenn diese vollständig in den Stapelquerschnitt eingefahren sind, sind bei einer Ausgestaltung der Vorrichtung die Finger der Übergabestütze als im Querschnitt U-förmige Profile ausgebildet, deren Öffnung der Zuführeinrichtung abgewandt ausgebildet ist.

Zur Verarbeitung unterschiedlicher Blattgrößen wird schließlich vorgeschlagen, daß die Höhe des Tisches mittels erster Einstellelemente veränderbar ist, und die Breite des Tisches, der Trennstütze, der Übergabestütze und der weiteren Stützen mittels zweiter Einstellelemente veränderbar ist.

Weitere Einzelheiten und Vorteile des Gegenstandes der Erfindung ergeben sich aus der nachfolgenden Beschreibung der zugehörigen Zeichnungen, in denen eine bevorzugte Ausführungsform des erfindungsgemäßen Verfahrens und der erfindungsgemäßen Vorrichtung dargestellt ist. In den Zeichnungen zeigen:
- Figur 1: Eine schematische Ansicht einer Vorrichtung zur Herstellung definierter Stapel gefalzter oder ungefalzter Blätter oder blattförmiger Gegenstände;
- Figur 2: eine Ansicht der Vorrichtung in der Ebene II - II nach Figur 1 ohne Darstellung der einzelnen Blätter und
- Figuren 3a bis 3h: in vereinfachter Darstellung verschiedene Stadien bei Durchführung eines Verfahrens zur Herstellung definierter Stapel gefalzter oder ungefalzter Blätter oder blattförmiger Gegenstände und
- Figur 4: eine der Figur 2 entsprechende Darstellung bei einer alternativen Ausführungsvariante der Vorrichtung.

Die in den Figuren 1 und 2 dargestellte Vorrichtung stellt Blätter 1 beziehungsweise blattförmige Gegenstände, wie beispielsweise Servietten, zu größeren Stapeln zusammen und transportiert diese anschließend zu einer nachgeschalteten Verarbeitungseinrichtung, beispielsweise einer Verpackungsmaschine. Die fertig geschnittenen und gefalzten Blätter 1 gelangen mittels einer zylindrischen Übergabeeinrichtung 2 auf eine als Auslegezylinder ausgebildete Zuführeinrichtung 3, welche die einzelnen Blätter 1 auf einer als Tisch 4 ausgebildeten Unterlage abstreift. Die von nicht dargestellten Greifern am Umfang der Zuführeinrichtung 3 festgehaltenen Blätter 1 werden unmittelbar vor Erreichen des Tisches 4 gelöst und anschließend von einem schwenkbaren Schläger 5 gegen einen auf dem Tisch 4 bereits abgelegten Stapel bewiegt. Das neu zugeführte Blatt legt sich daher an der Rückseite des bereits gebildeten Stapels ab. Um dem Schläger 5 die erforderliche Bewegungsfreiheit zu geben, ragt dieser nach Art eines Rechens zwischen einzelne Scheiben der als Auslegezylinder ausgebildeten Zuführeinrichtung 3, wie dies Figur 2 erkennen läßt. Nachdem sich das jeweils letzte Blatt an den Stapel angelegt hat, schwenkt der Schläger 5 wieder in seine gestrichelte Ausgangsstellung zurück und behält diese solange bei, bis das nächste Blatt, am Umfang der Zuführeinrichtung 3 gehalten, bis nahezu auf die Höhe des Tisches 4 hinab geführt ist.

Um die Höhe des Tisches 4 unterschiedlichen Formaten der Blätter 1 anpassen zu können, sind geeignete Einstellelemente 6 vorgesehen.

Oberhalb des Schwenkbereichs des Schlägers 5 ist eine nach Art eines Rechens oder eines Kamms ausgebildete Trennstütze 7 angeordnet, die sich mittels eines Druckzylinders 8 bis unmittelbar oberhalb der Oberseite des Tisches 4 bewegen und wieder in ihre in Figur 1 dargestellte Ausgangsposition zurückziehen läßt. In dieser Ausgangsposition ist die Trennstütze 7 durch ein nach Art einer Klinke arbeitendes Sperrglied 9 blockiert. Die Betätigung des Sperrgliedes und damit Freigabe der Trennstütze 7 erfolgt mittels eines kleinen Druckzylinders 10. Über eine Horizontalführung 11 ist mittels eines Stellzylinders 12 eine gesteuerte Bewegung der Trennstütze 7 parallel zur Längserstreckung des Tisches 4 möglich. In Figur 2 ist dargestellt, daß sich die einzelnen Finger 13 der nach Art eines Rechens ausgebildeten Trennstütze 7 in der gleichen Längsebene befinden wie die einzelnen Scheiben der zylindrischen Zuführeinrichtung 3. In derselben Längsebene befinden sich außerdem einzelne schmale Bahnen 14, die zusammen den Tisch 4 bilden und jeweils durch Schlitze 15 unterteilt sind. Im vorderen Teil der Schlitze 15 des Tisches 4 sind die Spitzen des Schlägers 5 beweglich.

Unterhalb der Schlitze 15 des Tisches 4 befinden sich einzelne Finger 16 einer gleichfalls nach Art eines Rechens oder eines Kamms ausgebildeten Übergabestütze 17. In Figur 2 ist dargestellt, daß die einzelnen Finger 16 der Übergabestütze 17 als U-förmige Profile ausgebildet sind, deren Öffnung der Zuführeinrichtung 3 abgewandt ausgebildet ist. Auch die Übergabestütze 17 ist mittels einer Horizontalführung 18 in Längsrichtung verfahrbar. Mittels eines vertikalen Stellzylinders 19 läßt sich die Übergabestütze 17 von der in Figur 1 dargestellten Stellung unterhalb des Tisches 4 bis in eine weiter links gestrichelt dargestellte obere Stellung verfahren, in der die Übergabestütze sich innerhalb des Stapelquerschnittes befindet.

Figur 1 läßt ferner erkennen, daß oberhalb des Tisches 4 zwei weitere, jeweils mittels eines vertikal wirkenden Stellzylinders 20, 21 verfahrbare Stützen 22, 23 angeordnet sind. Die beiden weiteren Stützen 22, 23 lassen sich aus der in Figur 1 dargestellten oberen Stellung bis in eine untere Stellung knapp oberhalb des Tisches 4 verfahren. Im linken Teil der Figur 2 ist dargestellt, daß die beiden weiteren Stützen 22, 23 in dieser unteren Stellung, in der sie sich innerhalb des Stapelquerschnittes befinden, mit ihren Fingern 24, 25 genau in die als U-förmige Profile ausgebildeten Finger 16 der Übergabestütze 17 hineinpassen. Hierbei umschließen die Finger 16 der Übergabestütze 17 gewissermaßen die Finger 24, 25 der beiden weiteren Stützen 22, 23.

Die beiden Stützen 22, 23 sind gemeinsan über eine weitere Horizontalführung 26 in Längsrichtung verfahrbar. Beide Stützen 22, 23 sind hierzu auf einen Support 27 angeordnet, der seinerseits mit einer kleineren Längsführung 28 versehen ist. Während der Stellzylinder 20 der vorderen Stütze 22 fest mit dem Support 27 verbunden ist, ist der Stellzylinder 21 der hinteren Stütze 23 mittels der Längsführung 28 relativ zu dem Support 27 verstellbar . Hierzu dient ein weiterer kleiner Stellzylinder 29. Mit Hilfe dieser Anordnung lassen sich die vordere Stütze 22 und die hintere Stütze 23 sowohl in vertikaler als auch in horizontaler Richtung unabhängig voneinander verfahren.

In Figur 2 ist dargestellt, daß die Breite des Tisches 4 und der Zuführeinrichtung 3 mittels geeigneter Einstellelemente 30, 31 verändert werden kann, um eine Anpassung an die jeweilige Breite der zu verarbeitenden Blätter vorzunehmen. Schläger 5, Trennstütze 7, Übergabestütze 17 und die Stützen 22, 23 verfügen über entsprechende Verstellmöglichkeiten.

Die Arbeitsweise der Vorrichtung wird nachfolgend anhand der Figuren 3a bis 3h erläutert.

In der Ausgangsstellung gemäß Figur 3a befindet sich die Trennstütze 7 in verriegelter Stellung oberhalb des bereits gebildeten Stapels von Blättern 1. Um der Trennstütze 7 bei Freigabe durch das Sperrglied 9 eine möglichst hohe Anfangsgeschwindigkeit zu verleihen, steht der Druckzylinder 8 für die Vertikalbewegung der Trennstütze 7 bereits unter Arbeitsdruck. Nachdem im gewünschten Zeitpunkt der Schläger 5 das letzte Blatt gegen den Stapel gedrückt hat, gibt das Sperrglied 9 die Trennstütze 7 frei, so daß diese mit hoher Geschwindigkeit bis unmittelbar oberhalb des Tisches 4 herabfährt, wie dies in Figur 3b dargestellt ist. Sobald die Trennstütze 7 ihre untere Position erreicht hat, fährt sie soweit in Längsrichtung des Tisches 4, bis der Schwenkbereich des Schlägers 5 geräumt ist. Die anschließende Weiterbewegung der Trennstütze 7 erfolgt mit Stapelbildungsgeschwindigkeit, also jener Geschwindigkeit, mit der auf dem Tisch abgelegte Blätter in horizontaler Richtung weiter transportiert werden.

Sobald die Trennstütze 7 sich mit Stapelbildungsgeschwindigkeit ein Stück von der Zuführeinrichtung 3 wegbewegt hat, fährt die Übergabestütze 17 von unten in die gebildete Trennebene ein, wobei die Finger 16 der Übergabestütze 17 zwischen die Finger 13 der Trennstütze 7 gelangen. Sobald die Übergabestütze 17 ihre obere Stellung erreicht hat, wird die Trennstütze 7 in der in Figur 3c dargestellten Weise nach oben wegbewegt und in ihre Ausgangsstellung gemäß Figur 3a zurückgeführt. Die Übergabestütze 17 wird bei dem Verfahrensschritt gemäß Figur 3c also in die ursprünglich von der Trennstütze 7 gebildete Trennebene eingeführt und übernimmt nun die Aufgabe der Trennung des vorangehenden von dem nachfolgenden Stapel. Während der Übergabe bewegen sich Trennstütze 7 und Übergabestütze 17 mit der gleichen Geschwindigkeit, nämlich der Stapelbildungsgeschwindigkeit. Alternativ können Trennstutze 7 und Übergabestütze 17 für kurze Zeit auch eine feste Übergabeposition einnehmen.

Sobald die kontinuierlich vorwärts bewegte Übergabestütze 17 die Position unterhalb der vorderen Stütze 22 erreicht, fährt die Stütze 22 von oben her in die bisher von der Übergabestütze 17 erzeugte Trennebene ein, wobei die einzelnen Finger 24 der Stütze 22 in die als U-förmige Profile ausgebildeten Finger 16 der Übergabestütze 17 vollständig eintauchen. Erst danach wird die Übergabestütze 17 nach unten weggezogen und in ihre Ausgangsstellung zurückgeführt. Dieser Zustand ist in Figur 3d dargestellt.

Anschließend übernimmt die Übergabestütze 17 gemäß Figur 3e die nächste, inzwischen von der Trennstütze 7 erzeugte Trennebene. Diese zweite beziehungsweise hintere Trennebene definiert das Stapelende. Bis zu diesem Zeitpunkt hat die hintere Stütze 23 noch keine Längsbewegung durchgeführt, was durch eine der Verfahrbewegung entlang der Horizontalführung 26 entgegengerichtete Verfahrbewegung des kleinen Stellzylinders 29 erreicht wird. Sobald aber die Übergabestütze 17 die in Figur 3f dargestellte Stellung unterhalb der Stütze 23 erreicht, wird auch die hintere Stütze 23 heruntergefahren und übernimmt die hintere Trennebene von der Übergabestütze 17. Ebenso wie bei der Übergabe der vorderen Trennebene an die Stütze 22 weisen auch bei der Übergabe der hinteren Trennebene an die Stütze 23 die Stütze 23 und die Übergabestütze 17 die gleiche Horizontalgeschwindigkeit auf. Alternativ können beide auch kurzzeitig eine feste Übergabeposition einnehmen.

In Figur 3g ist der Zustand unmittelbar nach Übergabe der hinteren Trennebene an die hintere Stütze 23 dargestellt. Sobald diese Übergabe vollzogen ist, wird die vordere Stütze 22 mit hoher und die hintere Stütze 23 mit noch höherer Geschwindigkeit vorwärts bewegt, während sich die Übergabestütze 17 mit der normalen Stapelbildungsgeschwindigkeit weiterbewegt. Die Bewegungsgeschwindigkeiten sind in den Figuren 3g und 3h durch entsprechende Pfeile angedeutet. Infolge der Ralativgeschwindigkeit der beiden Stützen 22, 23 kommt es zu einer Komprimierung der Länge des Stapels bis auf die gewünschte beziehungsweise für eine Weiterverarbeitung erforderliche Länge. Sobald die gewünschte Komprimierung erreicht ist, wird der solcherart vereinzelte Stapel mit hoher Geschwindigkeit weggeführt. Dies ist in Figur 3h dargestellt. Die dargestellte Öffnung der hinteren Trennebene ist möglich, da die Finger 25 der hinteren Stütze 23 ohne weiteres aus den U-förmig geformten Fingern 16 der Übergabestütze 17 herausfahren können. Während des Abtransportes das gebildeten Stapels bildet die Übergabestütze 17 den vorderen Anschlag und definiert die vordere Trennebene des nächsten Stapels. Diese nächste vordere Trennebene wird anschließend von der zurückkehrenden vorderen Stütze 22 übernommen, so daß sich das Verfahren beginnend mit dem in Figur 3d dargestellten Zustand wiederhalt.

Die Trennebenen werden also jeweils von der mit hoher Geschwindigkeit herabfahrenden Trennstütze 7 gebildet, anschließend von der Übergabestütze 17 übernommen und schließlich an eine der weiteren Stützen 22, 23 übergeben.

Bei der in Figur 4 dargestellten Variante der Vorrichtung sind im Vergleich zu der erstgenannten Variante gleichwirkende Bauteile mit den gleichen Bezugszeichen versehen. Abweichend von der ersten Variante sind nicht nur die Finger 16 der Übergabestütze 17, sondern auch die Finger 13 der Trennstütze 7 im Querschnitt U-förmig ausgebildet. Auf diese Weise lassen sich die Finger 16 der Übergabestütze 17 in die Finger 13 der Trennstutze 7 hineinfahren. Sämtliche Stützen 7,17,22,23 befinden sich bei dieser Ausführungsvariante oberhalb bzw. unterhalb der Schlitze 15 des Tisches 4. Im Bereich des horizontalen Verfahrweges der Trennstütze 7 wird der Tisch 4 durch zusätzliche schmale Bahnen 14a gebildet, die in diesem Bereich zwischen den Bahnen 14 eingefügt sind.

### Bezugszeichenliste

- 1: Blätter
- 2: Übergabeeinrichtung
- 3: Zuführeinrichtung
- 4: Tisch
- 5: Schläger
- 6: Einstellelement
- 7: Trennstütze
- 8: Druckzylinder
- 9: Sperrglied
- 10: Druckzylinder
- 11: Horizontalführung
- 12: Stellzylinder
- 13: Finger
- 14: Bahn
- 14a: Bahn
- 15: Schlitz
- 16: Finger
- 17: Übergabestütze
- 18: Horizontalführung
- 19: Stellzylinder
- 20: Stellzylinder
- 21: Stellzylinder
- 22: Stütze
- 23: Stütze
- 24: Finger
- 25: Finger
- 26: Horizontalführung
- 27: Support
- 28: Längsführung
- 29: Stellzylinder
- 30: Einstellelement
- 31: Einstellelement

## Patentansprüche

1. Verfahren zur Herstellung definierter Stapel gefalzter oder ungefalzter Blätter oder blattförmiger Gegenstände, bei dem die vereinzelt zugeführten Blätter (1) auf einer horizontalen Unterlage (4) stehend abgelegt werden und die Trennung in einzelne Stapel durch eine mit Stapelbildungsgeschwindigkeit parallel zu der Unterlage (4) verfahrbare Trennstütze (7) erfolgt, die zur Bildung einer den Stapelanfang definierenden ersten Trennebene sowie einer das Stapelende definierenden zweiten Trennebene aufeinanderfolgend quer zur Längserstreckung der Unterlage (4) in den Stapelquerschnitt einfährt, wobei in jede der beiden auf diese Weise gebildeten Trennebenen jeweils eine weitere Stütze (22,23) vollständig einfährt,
**dadurch gekennzeichnet,**
daß die von der Trennstütze (7) gebildeten Trennebenen vor dem Einfahren der weiteren Stützen (22,23) von einer vollständig in die Trennebenen einfahrenden Übergabestütze (17) aufrechterhalten werden, und die Übergabestütze (17) durch Bewegung entlang der Unterlage (4) zunächst in die erste Trennebene zur Übergabe des Stapelanfangs an die eine (22) der weiteren Stützen, und anschließend in die zweite Ebene zur Übergabe des Stapelendes an die andere (23) der weiteren Stützen verfahren wird.

2. Verfahren nach Anspruch 1, dadurch gekennzeichnet, daß die Trennstütze mittels einer unter Vorspannung stehenden Einrichtung in den Stapelquerschnitt eingefahren wird.

3. Verfahren nach Anspruch 2, dadurch gekennzeichnet, daß die Freigabe der unter Vorspannung stehenden Einrichtung durch Betätigung eines Sperrgliedes erfolgt.

4. Verfahren nach Anspruch 1, dadurch gekennzeichnet, daß, nachdem die beiden weiteren Stützen in den Stapelquerschnitt eingefahren sind, sich die das Stapelende definierende Stütze mit größerer Geschwindigkeit parallel zu der Unterlage bewegt als die den Stapelanfang definierende Stütze.

5. Verfahren nach Anspruch 4, dadurch gekennzeichnet, daß das Einfahren der Übergabestütze erfolgt, während sich die Trennstütze und die Übergabestütze mit Stapelbildungsgeschwindigkeit parallel zu der Unterlage bewegen.

6. Verfahren nach Anspruch 4, dadurch gekennzeichnet, daß das Einfahren jeder der beiden weiteren Stützen erfolgt, während sich die Übergabestütze und die jeweilige Stütze mit Stapelbildungsgeschwindigkeit parallel zu der Unterlage bewegen.

7. Verfahren nach einem der Ansprüche 1 bis 6, dadurch gekennzeichnet, daß die Bewegung der Trennstütze, der Übergabestütze und der beiden weiteren Stützen mit Hilfe von Stellzylindern erfolgt.

8. Vorrichtung zur Herstellung definierter Stapel gefalzter oder ungefalzter Blätter oder blattförmiger Gegenstände, mit einer die einzelnen zugeführten Blätter (1) auf einem horizontalen Tisch (4) stehend ablegenden Zuführeinrichtung (3), einer in Längsrichtung des Tisches (4) verfahrbaren Trennstütze (7) zur Bildung einer definierten Trennebene zwischen aufeinanderfolgenden Stapeln sowie mindestens zwei weiteren, unabhängig von der Bewegung der Trennstütze (7) in Längsrichtung des Tisches (4) verfahrbaren Stützen (22, 23), die ebenso wie die Trennstütze (7) bis zum vollständigen Einfahren in den Stapelquerschnitt quer verfahrbar ausgebildet sind und dem Abtransport des fertigen Stapels dienen,
**dadurch gekennzeichnet**,
daß zusätzlich zu der Trennstütze (7) und den beiden weiteren Stützen (22,23) eine Übergabestütze (17) vorhanden ist, die in Längsrichtung des Tisches (4) einerseits bis in eine Ebene mit der Trennstütze (7) und andererseits bis in eine Ebene mit jeder der beiden weiteren Stützen (22,23) verfahrbar ist.

9. Vorrichtung nach Anspruch 8, dadurch gekennzeichnet, daß die weiteren Stützen (22, 23) mittels einer Relativführung (28, 29) horizontal zueinander verfahrbar sind.

10. Vorrichtung nach Anspruch 9, dadurch gekennzeichnet, daß die weiteren Stützen (22, 23) sowie die Relativführung (28, 29) auf einer horizontalen Hauptführung (26) verfahrbar angeordnet sind.

11. Vorrichtung nach Anspruch 8, dadurch gekennzeichnet, daß die Trennstütze (7) mit dem Kolben eines Druckzylinders (8) verbunden ist.

12. Vorrichtung nach Anspruch 11, gekennzeichnet durch ein Sperrglied (9) zur Verriegelung der Trennstütze (7) in ihrer Ruhestellung.

13. Vorrichtung nach Anspruch 8, dadurch gekennzeichnet, daß die Übergabestütze (17) auf der der Trennstütze (7) und den beiden weiteren Stützen (22, 23) gegenüberliegenden Seite des Tisches (4) angeordnet ist.

14. Vorrichtung nach Anspruch 8, gekennzeichnet durch Stellzylinder zum Verfahren der Trennstütze (7) und/oder der Übergabestütze (17) in Längsrichtung des Tisches (4).

15. Vorrichtung nach einem der vorhergehenden Ansprüche, dadurch gekennzeichnet, daß die Trennstütze (7), die Übergabestütze (17) und die beiden weiteren Stützen (22, 23) nach Art eines Rechens mit einer Mehrzahl zueinander paralleler Finger (13, 16, 24, 25) aufgebaut sind.

16. Vorrichtung nach Anspruch 15, dadurch gekennzeichnet, daß der Tisch (4) eine Mehrzahl in Längsrichtung verlaufender Schlitze (15) aufweist.

17. Vorrichtung nach Anspruch 16, dadurch gekennzeichnet, daß die Finger (16, 24, 25) der Übergabestütze (17) sowie der beiden weiteren Stützen (22, 23) jeweils oberhalb beziehungsweise unterhalb der Schlitze (15) angeordnet sind, während die Finger (13) der Trennstütze (7) jeweils oberhalb beziehungsweise unterhalb der horizontalen Flächen des Tisches (4) angeordnet sind.

18. Vorrichtung nach einem der Ansprüche 15 bis 17, dadurch gekennzeichnet, daß die Finger (16) der Übergabestütze (17) als im Querschnitt U-förmige Profile ausgebildet sind, deren Öffnung der Zuführeinrichtung (3) abgewandt ausgebildet ist.

19. Vorrichtung nach Anspruch 8, dadurch gekennzeichnet, daß die Höhe des Tisches (4) mittels erster Einstellelemente (6) veränderbar ist.

20. Vorrichtung nach Anspruch 8, dadurch gekennzeichnet, daß die Breite des Tisches (4), der Trennstütze (7), der Übergabestütze (17) und der weiteren Stützen (22, 23) mittels zweiter Einstellelemente (30, 31) veränderbar ist.

## Claims

1. Process for producing defined stacks of folded or unfolded sheets or sheet-shaped objects, in which the individually supplied sheets (1) are deposited in an upright position on a horizontal bed (4) and the separation into individual stacks is effected by a separating support (7), which is transportable at stacking speed parallel to the bed (4) and, for the formation of a first separating plane defining the start of the stack and of a second separating plane defining the end of the stack, successively intrudes transversely to the longitudinal extent of the bed (4) into the stack cross-section, a further support (22, 23) respectively intruding fully into each of the two separating planes formed in this way, characterized in that the separating planes formed by the separating support (7) are maintained, prior to the intrusion of the further supports (22, 23), by a transfer support (17) intruding fully into the separating planes, and the transfer support (17) is transported, by movement along the bed (4), initially into the first separating plane so as to transfer the start of the stack to the one (22) of the further supports and then into the second plane so as to transfer the end of the stack to the other (23) of the further supports.

2. Process according to Claim 1, characterized in that the separating support is driven into the stack cross-section by means of a pretensioned device.

3. Process according to Claim 2, characterized in that the release of the pretensioned device is effected by the actuation of a locking member.

4. Process according to Claim 1, characterized in that once the two further supports have intruded into the stack cross-section, the support defining the end of the stack moves at greater speed parallel to the bed than the support defining the start of the stack.

5. Process according to Claim 4, characterized in that the intrusion of the transfer support is effected as the separating support and the transfer support are moving at stacking speed parallel to the bed.

6. Process according to Claim 4, characterized in that the intrusion of each of the two further supports is effected as the transfer support and the respective support are moving at stacking speed parallel to the bed.

7. Process according to one of Claims 1 to 6, characterized in that the movement of the separating support, of the transfer support and of the two further supports is effected with the aid of operating cylinders.

8. Apparatus for producing defined stacks of folded or unfolded sheets or sheet-shaped objects, having a feed device (3) depositing the individual, supplied sheets (1) in an upright position on a horizontal table (4), a separating support (7), which is transportable in the longitudinal direction of the table (4), for the formation of a defined separating plane between successive stacks, and at least two further supports (22, 23), which are transportable, independently of the movement of the separating support (7), in the longitudinal direction of the table (4) and, just like the separating support (7), are configured such that they are transversely transportable up to full intrusion into the stack cross-section and serve to transport away the finished stack, characterized in that, in addition to the separating support (7) and the two further supports (22, 23), a transfer support (17) is present, which is transportable in the longitudinal direction of the table (4) on the one hand into a plane with the separating support (7) and on the other hand into a plane with each of the two further supports (22, 23).

9. Apparatus according to Claim 8, characterized in that the further supports (22, 23) are transportable, by means of a relative guide (28, 29), horizontally to each other.

10. Apparatus according to Claim 9, characterized in that the further supports (22, 23) and the relative guide (28, 29) are disposed transportably on a horizontal main guide (26).

11. Apparatus according to Claim 8, characterized in that the separating support (7) is connected to the piston of a pressure cylinder (8).

12. Apparatus according to Claim 11, characterized by a locking member (9) for bolting the separating support (7) in its rest position.

13. Apparatus according to Claim 8, characterized in that the transfer support (17) is disposed on that side of the table (4) lying opposite the separating support (7) and the two further supports (22, 23).

14. Apparatus according to Claim 8, characterized by operating cylinders for transporting the separating support (7) and/or the transfer support (17) in the longitudinal direction of the table (4).

15. Apparatus according to one of the preceding claims, characterized in that the separating support (7), the transfer support (17) and the two further supports (22, 23) are constructed in the style of a rake having a plurality of mutually parallel fingers (13, 16, 24, 25).

16. Apparatus according to Claim 15, characterized in that the table (4) exhibits a plurality of slots (15) running in the longitudinal direction.

17. Apparatus according to Claim 16, characterized in that the fingers (16, 24, 25) of the transfer support (17) and of the two further supports (22, 23) are disposed respectively above and below the slots (15), whilst the fingers (13) of the separating support (7) are disposed respectively above and below the horizontal surfaces of the table (4).

18. Apparatus according to one of Claims 15 to 17, characterized in that the fingers (16) of the transfer support (17) are configured as profiles of U-shaped cross-section, the opening of which is configured such that it is facing away from the feed device (3).

19. Apparatus according to Claim 8, characterized in that the height of the table (4) can be varied by means of first adjusting elements (6).

20. Apparatus according to Claim 8, characterized in that the width of the table (4), of the separating support (7), of the transfer support (17) and of the further supports (22, 23) can be varied by means of second adjusting elements (30, 31).

## Revendications

1. Procédé destiné à réaliser des piles bien définies de feuilles pliées ou non-pliées, ou d'objets en forme de feuille, selon lequel les feuilles (1) amenées séparément sont déposées verticalement sur une base de support horizontale (4), et la séparation en piles individuelles s'effectue au moyen d'une béquille de séparation (7), qui peut être déplacée parallèlement à la base de support (4) à la vitesse de formation de la pile, et qui, pour former un premier plan de séparation définissant le début de la pile, ainsi qu'un second plan définissant la fin de la pile, pénètre successivement dans la section transversale de la pile, transversalement à l'étendue longitudinale de la base de support (4), deux béquilles supplémentaires (22, 23) pénétrant chacune respectivement, en totalité, dans un de chacun des deux plans de séparation ainsi formés, caractérisé en ce que les plans de séparation formés par la béquille de séparation (7) sont conservés, avant la pénétration des béquilles supplémentaires (22, 23), par une béquille de transfert (17) pénétrant totalement dans les plans de séparation, et la béquille de transfert (17), par déplacement le long de la base de support (4), est déplacée tout d'abord vers le premier plan de séparation pour le transfert du début de la pile à l'une (22) des béquilles supplémentaires, et ensuite vers le second plan pour le transfert de la fin de la pile à l'autre (23) des béquilles supplémentaires (22, 23).

2. Procédé selon la revendication 1, caractérisé en ce qu'lon fait pénétrer la béquille de séparation dans la section transversale de la pile, au moyen d'un dispositif sous précontrainte.

3. Procédé selon la revendication 2, caractérisé en ce que le dispositif sous précontrainte est libéré par l'actionnement d'un organe de verrouillage.

4. Procédé selon la revendication 1, caractérisé en ce qu'après la pénétration des deux béquilles supplémentaires dans la section transversale de la pile, la béquille définissant la fin de la pile, se déplace parallèlement à la base de support, avec une vitesse supérieure à celle de la béquille définissant le début de la pile.

5. Procédé selon la revendication 4, caractérisé en ce que la pénétration de la béquille de transfert s'effectue pendant que la béquille de séparation et la béquille de transfert se déplacent parallèlement à la base de support, à la vitesse de formation de la pile.

6. Procédé selon la revendication 4, caractérisé en ce que la pénétration de chacune des béquilles supplémentaires s'effectue pendant que la béquille de transfert et la béquille respectivement considérée se déplacent parallèlement à la base de support, à la vitesse de formation de la pile.

7. Procédé selon l'une des revendications 1 à 6, caractérisé en ce que le déplacement de la béquille de séparation, de la béquille de transfert et des deux béquilles supplémentaires s'effectue au moyen de vérins de déplacement.

8. Dispositif permettant de réaliser des piles bien définies de feuilles pliées ou non-pliées, ou d'objets en forme de feuille, comprenant un dispositif d'alimentation (3) déposant verticalement sur une table horizontale (4), les feuilles (1) amenées individuellement, une béquille de séparation (7) pouvant être déplacée dans la direction longitudinale de la table (4) et destinée à la formation d'un plan de séparation défini entre des piles successives, ainsi qu'au moins deux béquilles supplémentaires (22, 23) pouvant être déplacées dans la direction longitudinale de la table (4), indépendamment du mouvement de la béquille de séparation (7), et qui, tout comme la béquille de séparation (7) sont conçues de manière à pouvoir se déplacer transversalement jusqu'à leur pénétration totale dans la section transversale de la pile, et sont destinées à l'évacuation de la pile terminée,
caractérisé en ce qu'en plus de la béquille de séparation (7) et des deux béquilles supplémentaires (22, 23), il est prévu une béquille de transfert (17) qui peut se déplacer dans la direction longitudinale de la table (4), d'une part jusque dans un plan avec la béquille de séparation (7), et d'autre part jusque dans un plan avec chacune des deux béquilles supplémentaires (22, 23).

9. Dispositif selon la revendication 8, caractérisé en ce que les béquilles supplémentaires (22, 23) peuvent se déplacer horizontalement l'une par rapport à l'autre, grâce à un guidage relatif (28, 29).

10. Dispositif selon la revendication 9, caractérisé en ce que les béquilles supplémentaires (22, 23) ainsi que le guidage relatif (28, 29) sont disposés sur un guidage principal (26) horizontal.

11. Dispositif selon la revendication 8, caractérisé en ce que la béquille de séparation (7) est reliée au piston d'un vérin de pression (8).

12. Dispositif selon la revendication 11, caractérisé par un organe de verrouillage (9) pour le blocage de la béquille de séparation (7) dans sa position de repos.

13. Dispositif selon la revendication 8, caractérisé en ce que la béquille de transfert (17) est disposée sur le côté de la table (4), opposé à celui où se trouvent la béquille de séparation (7) et les deux béquilles supplémentaires (22, 23).

14. Dispositif selon la revendication 8, caractérisé par des vérins de déplacement destinés à déplacer la béquille de séparation (7) et/ou la béquille de transfert (17) dans la direction longitudinale de la table (4).

15. Dispositif selon l'une des revendications précédentes, caractérisé en ce que la béquille de séparation (7), la béquille de transfert (17) et les deux béquilles supplémentaires (22, 23) sont réalisées sous la forme d'un râteau comportant plusieurs doigts (13, 16, 24, 25) parallèles les uns aux autres.

16. Dispositif selon la revendication 15, caractérisé en ce que la table (4) comporte plusieurs fentes (15) s'étendant dans la direction longitudinale.

17. Dispositif selon la revendication 16, caractérisé en ce que les doigts (16, 24, 25) de la béquille de transfert (17) ainsi que des deux béquilles supplémentaires (22, 23) sont disposés chacun respectivement au-dessus ou en-dessous des fentes (15), alors que les doigts (13) de la béquille de séparation (7) sont disposés chacun respectivement au-dessus ou en-dessous des surfaces horizontales de la table (4).

18. Dispositif selon l'une des revendications 15 à 17, caractérisé en ce que les doigts (16) de la béquille de transfert (17) sont réalisés sous la forme de profilés en "U" en section transversale, dont l'ouverture est dirigée vers le côté éloigné du dispositif d'alimentation (3).

19. Dispositif selon la revendication 8, caractérisé en ce que la hauteur de la table (4) peut être modifiée par de premiers éléments de réglage (6).

20. Dispositif selon la revendication 8, caractérisé en ce que la largeur de la table (4), de la béquille de séparation (7), de la béquille de transfert (17) et des béquilles supplémentaires (22, 23) peut être modifiée par de seconds éléments de réglage (30, 31).
